# FASCICULE DE BREVET EUROPEEN

(11) **EP 3 019 256 B1**
(45) Date de publication et mention de la délivrance du brevet: **24.10.2018**
(21) Numéro de dépôt: 14750566.3
(22) Date de dépôt: 15.07.2014
(51) Int. Cl.: A63B 71/00, A63C 11/02

(54) **DISPOSITIF DE REMORQUAGE DE PLANCHE DE GLISSE**
ABSCHLEPPVORRICHTUNG FÜR GLEITBRETTER
TOWING DEVICE FOR GLIDE BOARDS

(30) Priorité: 12.07.2013 FR 1356874
(43) Date de publication de la demande: 18.05.2016
(73) Titulaire: Juillan, Michel, 54600 Villers Les Nancy (FR)
(72) Inventeur: Juillan, Michel, 54600 Villers Les Nancy (FR)
(74) Mandataire: Rhein, Alain
(86) Numéro de dépôt international: PCT/FR2014/051820
(87) Numéro de publication internationale: WO 2015/004406

(56) Documents cités:
- DE-A1- 2 650 077
- DE-A1-102006 026 993
- NL-C2- 1 015 688
- NL-C2- 1 026 982

## Description

L'invention concerne le domaine des accessoires pour planches de glisse. Elle concerne plus particulièrement un dispositif de remorquage de planche de glisse, telle qu'un ski, solidarisé sur l'extrémité arrière de la planche ou ski, partie appelée talon, qui permet au skieur de remorquer les skis, spatules dans le creux de la main, ceux-ci étant maintenus ensembles, semelles contre semelles en position inclinée d'environ 30 degrés sur l'horizontale et prenant appui sur le sol par l'intermédiaire de l'élément de roulement.

En station de sport d'hiver le transport des skis généralement exécuté par le skieur à bout de bras ou sur les épaules peut se révéler pénible voire très pénible suivant les distances à parcourir. Les aires de stationnement dans les stations de skis sont de plus en plus grandes et les distances à parcourir pour atteindre le départ des remontées le sont d'autant et le plus souvent en montée.

On connait d'après le brevet FR 7931057 un support de skis facilitant leur déplacement par roulement. Ce dispositif est composé d'une roue montée sur support et de deux flasques recevant les extrémités des deux skis.

On connait également du brevet CH 672434 un dispositif de remorquage de skis composé d'une roue montée sur une pièce en U, placé à l'extrémité d'un ski puis bloqué par un serrage à vis.

La demande de brevet DE 2650077 présente un autre dispositif de remorquage à roue fixé sur l'un des skis comprenant un boitier de fermeture.

La demande de brevet DE 102006026993 présente encore un autre dispositif de remorquage à roue fixé sur l'un des skis comprenant un socle d'attachement sur l'un des skis. La roue doit être fixée au socle par l'utilisateur pour lui permettre d'activer le dispositif.

Dans les brevets cités, les dispositifs sont mal adaptés au montage sur des skis ayant des talons courbes. Ils présentent de plus l'inconvénient d'être encombrants et de devoir être transportés, pour certains, en permanence par le skieur dans un sac à dos, et être extraits de ce sac au moment de leur utilisation. Ils présentent aussi l'inconvénient d'une mise en place plus ou moins longue, fastidieuse, voire pénible en cas de températures négatives ou chute de neige. Ils doivent être démontés après usage et mis dans une enveloppe étanche, puis dans le sac à dos.

La présente invention se propose de remédier à au moins une partie des inconvénients précités et propose une solution qui permette au skieur une « mise en service » aisée, réalisée d'un seul geste, ainsi que sa « mise hors service ».

A cet effet, l'invention concerne un dispositif de remorquage d'une planche de glisse, notamment un ski, comportant :
- un socle destiné à être monté sur la planche de glisse ;
- un patin susceptible d'adopter, d'une part, une position de service dans laquelle ce patin est positionné de manière éloignée par rapport audit socle et, d'autre part, une position hors service dans laquelle ce dit patin est positionné de manière rapprochée par rapport audit socle ;
- des moyens de montage en coulissement du patin par rapport audit socle, ceci entre la position de service et la position hors service ;
- des moyens de retenue du patin en position de service comportant, d'une part, un organe de retenue que comporte le patin et, d'autre part, un organe de retenue complémentaire que comportent les moyens de montage en coulissement ;
caractérisé par le fait que lesdits moyens de retenue sont conçus pour adopter, d'une part, une position active de retenue du patin en position de service, ceci pour une contrainte de déplacement, exercée sur le patin et en direction de sa position hors service, inférieure à une contrainte déterminée et, d'autre part, une position inactive de retenue ceci pour une contrainte supérieure à cette contrainte déterminée.

Plus particulièrement, ledit dispositif comporte des moyens de maintien dudit patin en position hors service, ces dits moyens de maintien comportant, d'une part, un organe de maintien que comporte ledit patin et, d'autre part, un organe de maintien complémentaire que comportent lesdits moyens de montage en coulissement, lesdits moyens de maintien étant conçus pour adopter, d'une part, une position active de maintien du patin en position hors service, ceci pour une contrainte de déplacement, exercée sur ledit patin et en direction de sa position de service, inférieure à une contrainte déterminée et, d'autre part, une position inactive de maintien ceci pour une contrainte supérieure à cette contrainte déterminée.

Selon un mode de réalisation préféré,-soit ledit organe de retenue et/ou ledit organe de maintien, soit ledit organe de retenue complémentaire et/ou ledit organe de maintien complémentaire, sont de type escamotable et sont conçus pour être escamotés sous l'effet de ladite contrainte de déplacement, d'une part, exercée sur ledit patin et en direction de ladite position, selon le cas hors service ou de service, et, d'autre part, supérieure à ladite contrainte déterminée.

Avantageusement, ledit organe de retenue et/ou l'organe de maintien, respectivement ledit organe de retenue complémentaire et/ou ledit organe de maintien complémentaire, sont constitués par au moins une languette escamotable pourvue d'au moins un ergot tandis que ledit organe de retenue complémentaire et/ou ledit organe de maintien complémentaire, respectivement l'organe de retenue et/ou l'organe de maintien, sont constitués par au moins une encoche conçue pour coopérer avec ledit ergot de ladite languette.

Préférentiellement, ledit organe de retenue et ledit organe de maintien sont constitués par au moins une unique languette rétractable que comporte ledit patin.

Selon un autre mode de réalisation préféré, ledit patin présente une extrémité libre comportant des moyens de glissement ou des moyens de roulement.

De façon avantageuse, ledit patin présente, d'une part, une première extrémité comportant des moyens de glissement ou des moyens de roulement et, d'autre part, une deuxième extrémité, opposée à la première extrémité, et comportant ledit organe de retenue.

De façon préférentielle, lesdits moyens de montage en coulissement du patin par rapport au socle comportent, d'une part, une pièce guide ainsi que des moyens de montage de cette pièce guide sur ledit socle et, d'autre part, un système de montage en coulissement du patin sur la pièce guide.

Selon d'autres caractéristiques :
- Ledit système de montage en coulissement comporte, d'une part, au moins une rainure, respectivement au moins une nervure, que comporte ledit socle ou ladite pièce guide montée sur un tel socle et, d'autre part, au moins une nervure, respectivement au moins une rainure, que comporte ledit patin et qui coopère avec ladite rainure, respectivement avec ladite nervure, dudit socle ou de ladite pièce guide ;
- ledit dispositif comporte au moins un moyen empêchant ledit patin de se dissocier intégralement dudit socle, ceci en position hors service et/ou en position de service dudit patin ;
- ledit moyen empêchant ledit patin de se dissocier dudit socle comporte, d'une part, une butée équipant le patin et, d'autre part, une surface d'appui avec laquelle coopère ladite butée et que comporte les moyens de montage en coulissement ;

L'invention concerne aussi un ensemble comportant une planche de glisse et un dispositif de remorquage de cette planche à glisse.

Selon d'autres caractéristiques, cet ensemble comporte des moyens de fixation pour fixer le dispositif de remorquage, plus particulièrement le socle de ce dispositif, sur la planche de glisse, cette fixation pouvant être à proximité du talon de la planche de glisse.

L'avantage découlant de la présente invention consiste en ce qu'elle propose un dispositif de remorquage de planche de glisse, telle qu'un ski, de petite dimension, solidarisé sur la partie supérieure de l'extrémité du ski, partie appelée talon, présentant l'avantage de n'avoir point à être transporté par le skieur sur les pistes, ni d'être monté et démonté avant et après utilisation, d'être disponible en permanence et dans des modes de réalisation préférés, dont la « mise en service » s'effectue d'un seul geste de la main par extraction de l'élément de roulement. La mise « hors service » s'effectuant par un simple appui vertical des talons de skis au sol. Il présente l'avantage d'être fonctionnel sur tous les skis actuellement présents sur le marché quel que soit la courbe transversale et longitudinale de leurs talons. Il présente aussi l'avantage de posséder, dans un mode particulier de l'invention, un couvercle de protection pouvant se verrouiller et qui recouvre le mécanisme et l'élément de roulement, protégeant celui-ci de toutes insertions d'éléments divers tels que: racines, branchages, lors de la pratique du ski, pouvant provoquer la chute du skieur.

D'autres caractéristiques et avantages de l'invention ressortiront de la description détaillée qui va suivre se rapportant à un exemple de réalisation donné à titre indicatif et non limitatif.

La compréhension de cette description sera facilitée en se référant aux dessins joints, dans lesquels :
- la figure 1 représente en perspective un socle d'un dispositif selon l'invention,
- la figure 2 représente en perspective la pièce guide que comporte le socle du dispositif selon l'invention,
- la figure 3 représente en perspective une fourche (plus particulièrement télescopique) de roulement d'un dispositif selon l'invention,
- la figure 4 est une vue de dessous de la fourche de roulement de la fig. 3,
- la figure 5 représente en perspective un couvercle de protection d'un dispositif selon l'invention,
- la figure 6 représente un dispositif selon l'invention vu de dessus en position hors service,
- la figure 7 représente le dispositif de la fig. 6, de profil en position hors service,
- la figure 8 représente le dispositif de la fig. 6 en vue de dessus, en position de service,
- la figure 9 représente le dispositif de la fig. 6 en vue de profil, en position de service,
- la figure 10 représente un ressort du dispositif de la fig. 6,
- la figure 11 représente une vue en coupe du socle de la fig. 1,
- la figure 12 représente en perspective une fourche (plus particulièrement télescopique) de roulement d'un dispositif selon un autre mode de réalisation de l'invention,
- la figure 13 est une vue de dessous de la fourche de roulement de la fig. 12,
- la figure 14 représente une vue en perspective du dispositif selon encore un autre mode de réalisation de l'invention en position rétractée ou hors service,
- la figure 15 représente une vue similaire à la figure 14 du dispositif en position déployée ou de service,
- la figure 16 représente une vue en coupe transversale selon XVI-XVI du dispositif de la figure 14,
- la figure 17 représente une vue partielle et en coupe longitudinale selon XVII-XVII du dispositif de la figure 14.

La présente invention concerne le domaine de la fabrication des accessoires destinés à équiper une planche de glisse.

Cette invention trouvera une application particulièrement appropriée, mais aucunement limitative, pour une planche de glisse destinée à glisser sur la neige. Une telle planche peut, alors, être constituée par un ski, un monoski, une planche de surf ou autre.

L'invention concerne, alors, un dispositif de remorquage 1 d'une telle planche de glisse 100. Un tel dispositif 1 est conçu pour être adapté à toute planche de glisse 100, notamment une planche de glisse 100 telle que mentionnée ci-dessus.

Il a été représenté figures 1 à 13 un premier type de réalisation d'un tel dispositif de remorquage 1 conforme à l'invention et comprenant un moyen de roulement.

Ainsi et tel que visible sur les figures 1 à 13 du dessin ci-joint, la présente invention concerne un dispositif 1 de remorquage de skis, plus particulièrement télescopique, qui comprend :
- un socle 10 représenté en fig. 1 qui est la partie inférieure du dispositif.
- dans un mode de réalisation particulier de l'invention, un couvercle de protection 50 représenté en fig. 5, qui est la partie supérieure du dispositif 1.
- un patin 2 télescopique en relation avec le socle 10, le patin 2 se déclinant en une fourche télescopique 30 et un élément de roulement 48.
- et notamment, une pièce guide 20, que comporte le socle 10, et qui est en relation avec ladite fourche 30.

La cohésion de l'ensemble du dispositif 1 est assurée par la liaison des pièces 10, 20, 50 par un axe 4 qui traverse des orifices 11, 21, 51.

Le socle 10 est par exemple une pièce rectangulaire profilée en U. Le fond du socle 10, appelé tablier 13, peut comporter des perforations 16, situées le long de montants latéraux 12a et 12b suivant une ligne 15. Le socle 10 est solidarisé sur la partie supérieure de l'extrémité de la planche de glisse 100, partie appelée talon, par vis, colle ou tout autre moyen approprié. Il est réalisé en tout matériel approprié, par exemple en thermoplastique.

Le socle 10 fait corps avec la planche de glisse 100. C'est la pièce qui réunit les autres éléments du dispositif 1.

Dans sa partie avant, deux orifices 11 sur les montants latéraux 12a permettent au socle 10 d'être solidarisé par l'intermédiaire de l'axe 4 et à travers les orifices 51 et 21, d'une part et à l'extérieur du socle 10, au couvercle de protection 50, et, d'autre part et à l'intérieur du socle 10, à l'ensemble télescopique de roulement, composé de la pièce guide 20, de la fourche télescopique 30, et de l'élément de roulement 48.

L'extrémité avant du tablier 13d forme un arc de cercle servant de logement à un ressort 5 et à l'axe 4 qui traverse le ressort 5. L'extrémité 6 du ressort 5 s'emboite dans une encoche 14 du tablier 13.

Le socle 10 se divise en deux parties. La partie avant 10a, composée d'un tablier avant 13a et de montants avant 12a, et la partie arrière 10b composée d'un tablier arrière 13b et de montants arrière 12b.

L'entaille 17 dans le tablier 13 marque la séparation des deux parties avant 10a et arrière 10b et autorise la flexion du socle 10, lui permettant ainsi d'épouser différentes courbes de talons de la planche de glisse suivant leur axe longitudinal.

Le tablier 13 du socle 10 présente dans sa sous face 13' à partir des lignes 15 des bords amincis 13c sous forme de chanfreins.

Les montants 12a comportent à leurs extrémités une ou plusieurs entailles 18 en corrélation avec des dents 54a de pênes 54 du couvercle de protection 50.

Le socle 10 est positionné sur la partie supérieure de la planche de glisse de façon à ce que l'élément de roulement 48 soit situé, en position hors service sur l'extrémité du talon de la planche de glisse à l'intérieur du couvercle 50 (voir fig. 6 et 7), et en position de service au-delà du talon de la planche de glisse hors du couvercle 50 (voir fig. 8 et 9).

La pièce guide 20 est de forme rectangulaire et profilée en U. Elle sert de support à la fourche télescopique 30 qui s'emboite dans ses montants 22. La pièce guide 20 est enchâssée dans le socle 10 et reliée à celui-ci par l'axe 4 à travers les orifices 21 des montants 22. Ce montage autorise à la pièce guide 20 les mouvements de rotation autour de l'axe 4, permettant à la fourche télescopique 30 et à l'élément de roulement 48 de prendre les inclinaisons nécessaires dans les positions de service et hors service, quelle que soit la courbe longitudinale du talon de la planche de glisse.

Les montants latéraux 22 de la pièce guide 20 comportent des rainures 23 aptes à recevoir des nervures 33 de la fourche télescopique 30.

Une nervure 24 située dans l'axe longitudinal de la pièce 20, est composée de deux languettes flexibles et escamotables 25 désolidarisées du tablier 28.

Les extrémités des languettes 25 sont munies d'ergots 26.

Ces ergots 26 servent à positionner en fin de course la fourche télescopique 30 dans la pièce guide 20.

Les ergots 26 peuvent être de formes diverses, par exemple de forme triangulaire.

La fourche télescopique 30 est le support de l'élément de roulement 48.

Elle est de forme parallélépipédique dans sa partie avant 36, en forme de U dans sa partie arrière 37. Les montants latéraux 32 de la partie avant 36 comportent chacun une nervure 33, configurées pour coopérer avec les rainures latérales 23 de la pièce guide 20 pour permettre un coulissement de la fourche télescopique 30 dans la pièce guide 20.

A l'extrémité 36a de la partie avant 36, dans l'axe longitudinal, une butée 35, dont le profil longitudinal peut être de formes diverses (arc de cercle, triangle, trapèze ou par exemple en forme de demi-cercle), et une ouverture 34 disposée juste derrière, ont pour fonction de recevoir et repousser une nervure 56 du couvercle de protection 50 à chaque mouvement de translation de la fourche télescopique 30.

Dans la partie avant 36 de la fourche 30 un évidement 36c qui peut être de formes diverses, cylindrique par exemple, permet de recevoir un crochet 55 du couvercle de protection 50.

Un évidement 36d permet de recevoir l'extrémité de la branche 7 du ressort 5.

La partie arrière 37 de la fourche télescopique 30 comporte deux branches 38 présentant chacune un orifice 31. Les extrémités 38b des branches 38 présentent des épaisseurs nettement supérieures aux racines 38a, les branches 38 s'évasant sur leurs faces extérieure 39. Les faces extérieures 39 peuvent être de formes concaves ou quelconques, partiellement ou totalement striées.

Les branches 38 de la partie arrière 37 de la fourche télescopique 30 reçoivent l'élément de roulement 48 par l'intermédiaire d'un axe 44 disposé à travers les orifices 31.

La fig. 4 représente la sous face 30' de la fourche télescopique 30.

Un évidement 42 en son centre dans l'axe longitudinal autorise l'emboitement de la nervure 24 de la pièce guide 20.

Dans l'évidement 42 se trouvent les encoches 43 et 45 conçues pour recevoir les ergots 26 des languettes 25 de la pièce guide 20.

L'emplacement des encoches 43 et 45 correspond aux fins de course de la fourche télescopique 30.

L'encoche 43 reçoit les ergots 26 en position service, la fourche télescopique 30 étant complètement déployée.

L'encoche 45 reçoit les ergots 26 en position hors service, la fourche télescopique 30 étant complètement repliée.

L'emboitement des ergots 26 dans les encoches 43 et 45 a pour but de retenir et/ou de maintenir la fourche télescopique 30 dans les positions service et hors service.

L'élément de roulement 48 peut être réalisé dans une matière élastique. Il est de forme cylindrique. Il peut être un cylindre percé en son centre, il peut aussi être la juxtaposition de plusieurs roues de même ou différentes épaisseurs. L'axe 44 traverse les orifices 31 des branches 38 de la partie arrière 37 de la fourche télescopique 30 et autorise le mouvement de rotation de l'élément de roulement 48.

L'axe 44 peut être bloqué sur les orifices 31 des branches 38 de la partie arrière 37 par un rivetage ou par le serrage de vis ou écrous sur les extrémités de l'axe 44 préalablement taraudées ou filetées.

Le couvercle de protection 50 (fig. 5), de forme parallélépipédique ou trapézoïdale, recouvre le socle 10 et l'ensemble télescopique de roulement 20, 30, 48.

Les extrémités 52b de montants latéraux 52 présentent des échancrures 52e dont les faces extérieures comportent des chanfreins 52c, ce qui facilite la préhension de l'élément de roulement 48.

La partie supérieure 50s du couvercle 50 peut être sculptée de formes géométriques ou hétéroclites ou présenter une surface plus ou moins plane comportant des aspérités de formes diverses ou des nervures d'orientations omnidirectionnelles.

Le couvercle 50 est relié au socle 10 par l'axe 4 qui traverse les orifices 51 de ses montants latéraux 52 et des anneaux 53.

Ce montage autorise au couvercle de protection 50 les mouvements de rotation nécessaires, pour libérer ou renfermer l'élément de roulement 48.

L'extrémité 7 du ressort 5 s'emboite dans le crochet 55 qui peut être de formes diverses ou tubulaire par exemple.

Le ressort 5 a pour fonction de rabattre le couvercle de protection 50 sur l'ensemble télescopique de roulement. Par la tension qu'il exerce sur le couvercle de protection 50, il maintient l'ensemble télescopique de roulement 20, 30, 48 contre le talon de la planche de glisse, quel que soit sa position dans l'espace.

Une lumière 52a sur chaque montant 52 permet à des poussoirs 58 situés à l'extérieur du couvercle de protection 50 d'entrainer des pênes 54 situés à l'intérieur en un déplacement longitudinal permettant aux dents 54a des pênes 54 de s'emboiter dans les entailles 18 des montants 12a du socle 10, assurant ainsi le blocage du couvercle de protection 50 sur le socle 10.

A l'intérieur du couvercle de protection 50 la nervure 56 positionnée dans le sens longitudinal, se loge dans l'ouverture 34 de la fourche télescopique 30 lorsque celle-ci est repliée en position hors service.

La mise en position service du dispositif 1 s'effectue d'un seul geste de la main, en manoeuvrant, vers l'arrière de la planche de glisse, les pênes 54 du couvercle de protection 50 et la fourche télescopique 30, par appuis sur les poussoirs 58, puis sur les faces extérieures 39 des branches 38 à l'aide par exemple du pouce et de l'index.

Les poussoirs 58 retirés vers l'arrière de la planche de glisse, permettent aux dents 54a du pêne 54 de se libérer des entailles 18, débloquant le couvercle de protection 50 du socle 10.

Dans le mouvement de translation de la fourche télescopique 30, lors de son déploiement, la butée 35 par son côté 35a exerce une pression sur le côté 56a de la nervure 56 du couvercle de protection 50 soulevant celui-ci. La paroi d'extrémité 57 du couvercle de protection 50 est alors relevée, libérant le passage à l'élément de roulement 48.

La fourche télescopique 30 complètement déployée, le ressort 5 exerce une tension sur le couvercle de protection 50 par l'intermédiaire du crochet 55, sur les parties 35a et 36b de la fourche télescopique 30 par les parties 56b et 57 du couvercle de protection 50 et contribue au maintien de la fourche télescopique 30 dans sa position service.

La mise en position hors service s'effectue par l'appui au sol de l'élément de roulement 48, la planche de glisse en position verticale.

L'élément de roulement 48 est repoussé dans son boitier, la fourche télescopique 30 remontant verticalement dans la pièce guide 20.

Le coté 35a de la butée 35 soulève la nervure 56 du couvercle de protection 50 par la partie 56b, relevant la paroi d'extrémité 57 du couvercle de protection 50 au passage de l'élément de roulement 48.

La butée 35 ayant passé l'axe médian de la nervure 56, sous l'effet du ressort 5, le côté 56a de la nervure 56 exerce une pression sur le côté 35b de la butée 35 et pousse la fourche télescopique 30 en fin de course, refermant complètement le couvercle de protection 50 et contribuant ainsi au maintien de la fourche télescopique 30 dans la position hors service.

Selon l'invention, le dispositif 1 de remorquage d'une planche de glisse comporte un socle 10, tel que décrit ci-dessus, et destiné à être monté sur la planche de glisse.

Ce dispositif 1 comporte encore un patin 2 tel que décrit ci-dessus et susceptible d'adopter, d'une part, une position de service dans laquelle ce patin 2 est positionné de manière éloignée par rapport audit socle 10 (figure 11) et, d'autre part, une position hors service (figure 10) dans laquelle ce dit patin 2 est positionné de manière rapprochée par rapport audit socle 10.

Ce dispositif 1 comporte en outre des moyens de montage en coulissement 8 du patin 2 (plus particulièrement de la fourche 30) par rapport audit socle 10, ceci entre la position de service et la position hors service. De tels moyens de montage en coulissement 8 seront décrits plus en détail ci-dessous.

Ce dispositif 1 comporte aussi des moyens de retenue du patin 2 en position de service comportant, d'une part, un organe de retenue 43 que comporte le patin 2 et, d'autre part, un organe de retenue complémentaire (25, 26) que comportent les moyens de montage en coulissement 8. Un tel organe de retenue 43 et un tel organe de retenue complémentaire (25, 26) seront décrits plus en détails ci-dessous.

En fait et selon l'invention, lesdits moyens de retenue sont conçus pour adopter, d'une part, une position active de retenue du patin 2 en position de service, ceci pour une contrainte de déplacement, exercée sur le patin 2 et en direction de sa position hors service, inférieure à une contrainte déterminée et, d'autre part, une position inactive de retenue ceci pour une contrainte supérieure à cette contrainte déterminée.

Le dispositif 1 comporte, également, des moyens de maintien dudit patin 2 en position hors service, ces dits moyens de maintien comportant, d'une part, un organe de maintien 45 que comporte ledit patin 2 et, d'autre part, un organe de maintien complémentaire (25, 26) que comportent lesdits moyens de montage en coulissement 8, lesdits moyens de maintien étant conçus pour adopter, d'une part, une position active de maintien du patin 2 en position hors service, ceci pour une contrainte de déplacement, exercée sur ledit patin 2 et en direction de sa position de service, inférieure à une contrainte déterminée et, d'autre part, une position inactive de maintien ceci pour une contrainte supérieure à cette contrainte déterminée.

Selon un premier mode de réalisation (non représenté), ledit organe de retenue et/ou ledit organe de maintien sont de type escamotable et sont conçus pour être escamotés sous l'effet de ladite contrainte de déplacement, d'une part, exercée sur ledit patin et en direction de ladite position, selon le cas hors service ou de service, et, d'autre part, supérieure à ladite contrainte déterminée. Un tel organe de retenue et/ou un tel organe de maintien peuvent être constitués par au moins une languette escamotable pourvue d'au moins un ergot. Dans un pareil cas, ledit organe de retenue complémentaire et/ou ledit organe de maintien complémentaire sont constitués par au moins une encoche conçue pour coopérer avec ledit ergot de ladite languette.

Cependant et selon un mode de réalisation préféré illustré figures 2 à 13, ledit organe de retenue 43 et/ou ledit organe de maintien 45 sont constitués par au moins une encoche (43, 45) tandis que ledit organe de retenue complémentaire (25, 26) et/ou ledit organe de maintien complémentaire (25, 26) sont de type escamotable et sont conçus pour être escamotés sous l'effet de ladite contrainte de déplacement, d'une part, exercée sur ledit patin 2 et en direction de ladite position, selon le cas hors service ou de service, et, d'autre part, supérieure à ladite contrainte déterminée. Là encore, un tel organe de retenue et/ou un tel organe de maintien peuvent être constitués par au moins une languette escamotable 25 pourvue d'au moins un ergot 26.

Ledit patin 2 présente une extrémité libre 37 comportant des moyens de glissement ou des moyens de roulement 48 tels que décrits ci-dessus ainsi que ci-dessous.

Lesdits moyens de montage en coulissement 8 du patin 2 par rapport au socle 10 comportent, d'une part, une pièce guide 20 ainsi que des moyens de montage de cette pièce guide 20 sur ledit socle 10 et, d'autre part, un système de montage en coulissement du patin 2 sur ladite pièce guide 20.

Le système de montage en coulissement comporte, d'une part, au moins une rainure 23, respectivement au moins une nervure 24, que comporte ledit socle 10 ou ladite pièce guide 20 montée sur un tel socle 10 et, d'autre part, au moins une nervure 33, respectivement au moins une rainure (plus particulièrement constituée par l'évidement 42), que comporte ledit patin 2 et qui coopère avec ladite rainure 23, respectivement avec ladite nervure 24, du socle 10 ou de ladite pièce guide 20.

Ledit dispositif 1 comporte au moins un moyen empêchant ledit patin 2 de se dissocier dudit socle 10, ceci en position hors service et/ou en position de service dudit patin 2.

Ledit moyen empêchant ledit patin 2 de se dissocier dudit socle 10 comporte, d'une part, une butée équipant le patin 2 et, d'autre part, une surface d'appui 24' avec laquelle coopère ladite butée 35 et que comportent les moyens de montage en coulissement (plus particulièrement que comporte la nervure 24 du système de montage en coulissement des moyens de montage en coulissement 8, voire que comporte la pièce guide 20).

En ce qui concerne ladite butée du moyen empêchant la dissociation, celle-ci peut être constituée par la butée 35 mentionnée ci-dessus et/ou par un organe que comporte le patin 2 (plus particulièrement la butée 35 de ce patin 2) et qui adopte, plus particulièrement la forme d'un rivet, en partie engagé à l'intérieur d'un orifice 350 que comporte ladite butée 35, et en partie émergeant hors de cet orifice 350 pour coopérer avec ladite surface d'appui 24'.

Lors de la mise en position de service du dispositif, cet organe vient buter contre la surface d'appui 24' et prévient le patin 2 (plus particulièrement la fourche 30) de coulisser davantage par rapport à la pièce guide 20 en direction de la position de service.

Tel que représenté sur les figures 12 et 13, un second mode de réalisation du premier type de réalisation du dispositif de remorquage selon l'invention prévoit l'utilisation d'une fourche télescopique 30 présentant un système de roulement 40 différent par rapport au premier mode de réalisation décrit ci-dessus. Ce système de roulement 40 comporte deux roues 400 ainsi qu'un axe 401 présentant deux extrémités recevant chacune une telle roue 400 de ce système de roulement 40. Cet axe 401 est engagé au travers d'un orifice traversant 31, notamment cylindrique, que comporte la partie arrière 37 de la fourche 30, plus particulièrement que comporte un bloc équipant cette partie arrière 37 de cette fourche 30.

La figure 13 représente la sous face 30' et la partie arrière 37 de la fourche télescopique 30.

Il a été illustré figures 14 à 17 un deuxième type de réalisation du dispositif de remorquage 1 selon l'invention. Selon ce deuxième type de réalisation, le dispositif de remorquage 1 comporte un patin 2 ayant une fonction de glisse.

Tel que visible sur les figures 14 et 15, le dispositif 1 comporte, d'une part, un socle 10, qui est destiné à être fixé sur la planche de glisse 100, et qui, pour ce faire, peut comporter au moins un orifice traversant 101 destiné à recevoir un organe de fixation (sous forme d'une vis ou analogue) pour la fixation de ce socle 10 sur la planche de glisse 100. D'autre part, ce dispositif 1 comporte un patin 2, plus particulièrement constitué par une spatule ou analogue. D'autre part encore, ce dispositif 1 comporte des moyens de montage 8 en coulissement dudit patin 2 par rapport audit socle 10.

De tels moyens de montage en coulissement 8 comportent, d'une part, une pièce guide 80 que comporte ledit socle 10 et qui peut être constituée par une nervure, par un rail 800 ou analogue équipant ledit socle 10 ou fixé sur ce socle 10 et, d'autre part, par une pièce guidée 81 que comporte le patin 2 et qui comporte une rainure, une lumière 810 ou analogue coopérant avec la nervure, le rail ou analogue de la pièce guide 80.

Selon une autre caractéristique, le dispositif 1 comporte des moyens de retenue 70 du patin 2 en position de service, ces moyens de retenue 70 comportant, d'une part, un organe de retenue 700 que comporte le patin 2 et, d'autre part, un organe de retenue complémentaire 701 que comportent les moyens de montage en coulissement 8 (plus particulièrement que comporte la pièce guide 80).

Là encore, lesdits moyens de retenue 70 sont conçus pour adopter, d'une part, une position active de retenue du patin 2 en position de service, ceci pour une contrainte de déplacement, exercée sur le patin 2 et en direction de sa position hors service, inférieure à une contrainte déterminée et, d'autre part, une position inactive de retenue ceci pour une contrainte supérieure à cette contrainte déterminée.

Encore une autre caractéristique consiste en ce que le dispositif 1 comporte des moyens de maintien 71 dudit patin 2 en position hors service, ces dits moyens de maintien 71 comportant, d'une part, un organe de maintien 710 que comporte ledit patin 2 et, d'autre part, un organe de maintien complémentaire 711 que comportent lesdits moyens de montage en coulissement 8. Ces moyens de maintien 71 sont conçus pour adopter, d'une part, une position active de retenue du patin 2 en position hors service, ceci pour une contrainte de déplacement, exercée sur ledit patin 2 et en direction de sa position de service, inférieure à une contrainte déterminée et, d'autre part, une position inactive de retenue ceci pour une contrainte supérieure à cette contrainte déterminée.

Selon un premier mode de réalisation (non représenté), ledit organe de retenue et/ou ledit organe de maintien sont constitués par au moins une encoche tandis que ledit organe de retenue complémentaire et/ou ledit organe de maintien complémentaire sont de type escamotable et sont conçus pour être escamotés sous l'effet de ladite contrainte de déplacement, d'une part, exercée sur ledit patin et en direction de ladite position, selon le cas hors service ou de service, et, d'autre part, supérieure à ladite contrainte déterminée. Là encore, un tel organe de retenue et/ou un tel organe de maintien peuvent être constitués par au moins une languette escamotable pourvue d'au moins un ergot.

Cependant et selon un mode de réalisation préféré illustré figures 14 à 17, ledit organe de retenue 700 et/ou ledit organe de maintien 710 sont de type escamotable et sont conçus pour être escamotés sous l'effet de ladite contrainte de déplacement, d'une part, exercée sur ledit patin 2 et en direction de ladite position, selon le cas hors service ou de service, et, d'autre part, supérieure à ladite contrainte déterminée. Un tel organe de retenue 700 et/ou un tel organe de maintien 710 peuvent être constitués par au moins une languette escamotable 290 pourvue d'au moins un ergot 291. Dans un pareil cas, ledit organe de retenue complémentaire 701 et/ou ledit organe de maintien complémentaire 711 sont constitués par au moins une encoche 711 conçue pour coopérer avec ledit ergot 291 de ladite languette 290.

A ce propos, on observera qu'un tel organe de retenue 700 et/ou un tel organe de maintien 710 (plus particulièrement sous forme d'une languette escamotable 290 susmentionnée) peuvent équiper la pièce guidée 81 des moyens de montage en coulissement 8 et/ou un bloc poussoir 29 associé au patin 2 (plus particulièrement à la pièce guidée de ce patin 2) et conçu pour manipuler ledit patin 2 afin de l'amener en position, selon le cas, de service ou hors service.

En ce qui concerne ledit organe de retenue complémentaire 701 et/ou ledit organe de maintien complémentaire 711, ceux-ci (701 ; 711) peuvent équiper la pièce guide 80 des moyens de montage en coulissement 8, plus particulièrement la nervure ou le rail 800 susmentionnés.

En fait, ledit organe de retenue complémentaire 701 équipe une extrémité proximale de la pièce guide 80 et/ou du socle 10, à savoir une extrémité destinée à être positionné à proximité de l'extrémité (bord arrière) de la planche de glisse 100.

Quant à l'organe de maintien complémentaire 711, celui-ci équipe une extrémité distale de la pièce guide 80 et/ou du socle 10, à savoir une extrémité destinée à être positionnée à distance de l'extrémité (bord arrière) de la planche de glisse 100.

Selon un mode particulier de réalisation, ledit organe de retenue 700 et ledit organe de maintien 710 sont confondus et constitués par une seule et même languette 290 escamotable telle que susmentionné.

Le dispositif 1 comporte au moins un moyen 72 empêchant le patin 2 de se dissocier du socle 10, ceci en position hors service et/ou en position de service. Le patin 2 peut ainsi rester associé à la planche de glisse 100 pendant son utilisation de glisse ou pendant son transport, voire son stockage. L'utilisateur n'a donc plus besoin de retirer le patin au risque de le perdre.

En fait, ce moyen 72 empêchant ledit patin 2 de se dissocier (en position de service) dudit socle 10 comporte, d'une part, une butée 720 équipant le patin 2, plus particulièrement la pièce guidée 81 des moyens de montage en coulissement 8 que comporte ce patin 2 et, d'autre part, une surface d'appui 721 qui coopère avec ladite butée 720 et que comporte le socle 10, plus particulièrement la pièce guide 80 des moyens de montage en coulissement 8 que comporte ce socle 10.

De plus, ce moyen 72 empêchant ledit patin 2 de se dissocier (en position hors service) dudit socle 10 comporte, d'une part, une butée 722 équipant le patin 2, plus particulièrement la pièce guidée 81 des moyens de montage en coulissement 8 que comporte ce patin 2 et, d'autre part, une surface d'appui 723 qui coopère avec ladite butée 720 et que comporte le socle 10, plus particulièrement la pièce guide 80 des moyens de montage en coulissement 8 que comporte ce socle 10

Le dispositif 1 comporte, encore, au moins un moyen de solidarisation en déplacement pour solidariser en déplacement le patin 2 et le socle 10, plus particulièrement entre les positions de service et hors service du patin 2 et en translation dans les directions service-hors service et vice versa. Ces moyens de solidarisation permettent, avantageusement, de maintenir le patin 2 et socle 10 de manière solidaire, ceci malgré le déplacement dudit patin 2 par rapport audit socle 10, plus particulièrement selon une direction perpendiculaire à la direction de déplacement dudit patin 2.

Un tel moyen de solidarisation comporte, d'une part, des nervures 292, respectivement des rainures 293, que comporte le patin 2 (plus particulièrement le bloc poussoir 29 et/ou la pièce guidée 81 de ce patin 2) et, d'autre part, des rainures 801, respectivement des nervures 802, que comporte le socle 10 (plus particulièrement le rail 800 de la pièce guide 80) et qui coopèrent avec lesdites nervures du patin 2.

Finalement, l'invention concerne un ensemble 1000 constitué par une planche de glisse 100 telle que mentionnée ci-dessus et par le dispositif de remorquage 1 (présentant les caractéristiques décrites ci-dessus).

L'avantage de la présente invention réside en particulier en ce qu'elle simplifie avantageusement l'utilisation du dispositif de remorquage de la planche de glisse en toutes situations, de glisse, de remorquage et de stockage en permettant de garder le moyen de remorquage solidarisé à la planche de glisse.

Un autre avantage évident de l'invention est la capacité de l'utilisateur d'effectuer d'un simple mouvement de main la mise en service, respectivement, la mise hors service du dispositif en exerçant une force supérieure à la force de contrainte des moyens de retenue en position de service, respectivement des moyens de maintien en position hors service.

## Revendications

1. Dispositif (1) de remorquage d'une planche de glisse (100), notamment un ski, comportant :
- un socle (10) destiné à être monté sur la planche de glisse (100) ;
- un patin (2) susceptible d'adopter, d'une part, une position de service dans laquelle ce patin est positionné de manière éloignée par rapport audit socle (10) et, d'autre part, une position hors service dans laquelle ce dit patin est positionné de manière rapprochée par rapport audit socle (10) ;
- des moyens de montage en coulissement (8) du patin par rapport audit socle (10), ceci entre la position de service et la position hors service ;
- des moyens de retenue (70) du patin (2) en position de service comportant, d'une part, un organe de retenue (43, 700) que comporte ledit patin (2) et, d'autre part, un organe de retenue complémentaire (25, 26, 701) que comportent les moyens de montage en coulissement (8) ;
**caractérisé par le fait que** lesdits moyens de retenue (70) sont conçus pour adopter, d'une part, une position active de retenue du patin (2) en position de service, ceci pour une contrainte de déplacement, exercée sur ledit patin (2) et en direction de sa position hors service, inférieure à une contrainte déterminée et, d'autre part, une position inactive de retenue ceci pour une contrainte supérieure à cette contrainte déterminée.

2. Dispositif (1) de remorquage selon la revendication (1) **caractérisé en ce que** ledit dispositif (1) comporte des moyens de maintien (71) dudit patin (2) en position hors service, ces dits moyens de maintien (71) comportant, d'une part, un organe de maintien (45, 710) que comporte ledit patin (2) et, d'autre part, un organe de maintien complémentaire (25, 26, 711) que comportent lesdits moyens de montage en coulissement (8), lesdits moyens de maintien (71) étant conçus pour adopter, d'une part, une position active de maintien du patin (2) en position hors service, ceci pour une contrainte de déplacement, exercée sur ledit patin (2) et en direction de sa position de service, inférieure à une contrainte déterminée et, d'autre part, une position inactive de maintien ceci pour une contrainte supérieure à cette contrainte déterminée.

3. Dispositif (1) de remorquage selon la revendication 2 **caractérisé en ce que**, soit ledit organe de retenue (43, 700) et/ou ledit organe de maintien (45, 710), soit ledit organe de retenue complémentaire (25, 26, 711) et/ou ledit organe de maintien complémentaire (25, 26, 711), sont de type escamotable et sont conçus pour être escamotés sous l'effet de ladite contrainte de déplacement, d'une part, exercée sur ledit patin (2) et en direction de ladite position, selon le cas hors service ou de service, et, d'autre part, supérieure à ladite contrainte déterminée.

4. Dispositif (1) de remorquage selon la revendication 3 **caractérisé en ce que** ledit organe de retenue (43, 700) et/ou ledit organe de maintien (45, 710), respectivement ledit organe de retenue complémentaire (25, 26, 711) et/ou ledit organe de maintien complémentaire (25, 26, 711), sont constitués par au moins une languette (25, 290) escamotable pourvue d'au moins un ergot (26, 291) tandis que ledit organe de retenue complémentaire (25, 26, 711) et/ou ledit organe de maintien complémentaire (25, 26, 711), respectivement l'organe de retenue (43, 700) et/ou l'organe de maintien (45, 710), sont constitués par au moins une encoche (45, 46) conçue pour coopérer avec ledit ergot (26, 291) de ladite languette (25, 290).

5. Dispositif (1) de remorquage selon l'une quelconque des revendications précédentes **caractérisé en ce que** ledit patin (2) présente une extrémité libre (37) comportant des moyens de glissement ou des moyens de roulement (48).

6. Dispositif (1) de remorquage selon l'une quelconque des revendications précédentes **caractérisé en ce que** lesdits moyens de montage en coulissement du patin (2) par rapport au socle (10) comportent, d'une part, une pièce guide (20, 80) ainsi que des moyens de montage de cette pièce guide (20, 80) sur ledit socle (10) et, d'autre part, un système de montage en coulissement (8) du patin (2) sur ladite pièce guide (20, 80).

7. Dispositif (1) de remorquage selon la revendication 6 **caractérisé en ce que** ledit système de montage en coulissement (8) comporte, d'une part, au moins une rainure (23, 801), respectivement au moins une nervure (24, 802), que comporte ledit socle (10) ou ladite pièce guide (20, 80) montée sur un tel socle (10) et, d'autre part, au moins une nervure (33, 292), respectivement au moins une rainure (42, 293), que comporte ledit patin (2) et qui coopère avec ladite rainure (23, 801), respectivement avec ladite nervure (24, 802), dudit socle (10) ou de ladite pièce guide (20, 80).

8. Dispositif (1) de remorquage selon l'une quelconque des revendications précédentes **caractérisé en ce que** ledit dispositif (1) comporte au moins un moyen (72) empêchant ledit patin (2) de se dissocier dudit socle (10), ceci en position hors service et/ou en position de service dudit patin.

9. Dispositif (1) de remorquage selon la revendication 8 **caractérisé en ce que** ledit moyen (72) empêchant ledit patin (2) de se dissocier dudit socle (10) comporte, d'une part, une butée (35, 720, 722) équipant ledit patin (2) et, d'autre part, une surface d'appui (24', 721, 723) avec laquelle coopère ladite butée (35, 720, 722) et que comporte les moyens de montage en coulissement (8).

10. Ensemble (1000) comportant une planche de glisse (100) et un dispositif (1) de remorquage de cette planche de glisse (100), **caractérisé par le fait que** ce dispositif (1) de remorquage est conforme à l'une quelconque des revendications précédentes.

## Patentansprüche

1. Vorrichtung (1) zum Schleppen eines Gleitbretts (100), insbesondere eines Skis, umfassend:
- einen Sockel (10), der ausgelegt ist, um auf dem Gleitbrett (100) montiert zu sein,
- eine Kufe (2), die einerseits eine Betriebsposition einnehmen kann, in der die Kufe auf längs gerichtete Weise mit Bezug auf den Sockel (10) positioniert ist, und andererseits eine Position außer Betrieb, in der diese Kufe auf angenäherte Weise mit Bezug auf den Sockel (10) positioniert ist;
- Mittel zur gleitenden Montage (8) der Kufe mit Bezug auf den Sockel (10), dies zwischen der Betriebsposition und der Position außer Betrieb;
- Mittel zur Halterung (70) der Kufe (2) in der Betriebsposition, umfassend, einerseits, ein Halterungsorgan (43, 700), das die Kufe (2) enthält, und andererseits ein zusätzliches Halterungsorgan (25, 26, 701), das die Mittel zur gleitenden Montage (8) umfassen,
**dadurch gekennzeichnet, dass** die Mittel zur Halterung (70) entworfen sind, um einerseits eine aktive Position des Halterung der Kufe (2) in der Betriebsposition einzunehmen, dies für eine Verschiebungsspannung, die auf die Kufe (2) und in Richtung ihrer Position außer Betrieb augeübt wird, kleiner als eine bestimmte Spannung, und andererseits eine inaktive Halterungsposition, dies für eine größere Spannung als diese bestimmte Spannung.

2. Vorrichtung (1) zum Schleppen nach Anspruch (1), **dadurch gekennzeichnet, dass** die Vorrichtung (1) Mittel zur Beibehaltung (71) der Kufe (2) in der Position außer Betrieb umfasst, wobei die Mittel zum Beibehaltung (71) einerseits ein Halterungsorgan (45, 710) umfassen, das die Kufe (2) umfasst, und andererseits ein zusätzliches Beibehaltungsorgan (25, 26, 711), das die Mittel zur gleitenden Montage (8) umfassen, wobei die Mittel zur Beibehaltung (71) entworfen sind, um einerseits eine aktive Position der Beibehaltung der Kufe (2) in der Position außer Betrieb einzunehmen, die für eine Verschiebungsspannung, die auf die Kufe (2) und in Richtung ihrer Betriebsposition ausgeübt wird, kleiner als eine bestimmte Spannung, und andererseits eine inaktive Position der Beibehaltung, dies für eine größere Spannung als diese vorbestimmte Spannung.

3. Vorrichtung (1) zum Schleppen nach Anspruch 2, **dadurch gekennzeichnet, dass** entweder das Halterungsorgan (43, 700) und/oder das Beibehaltungsorgan (45, 710) oder das zusätzliche Rückhalteorgan (25, 26, 711) und/oder das zusätzliche Beibehaltungsorgan (25, 26, 711) vom einziehbaren Typ und entworfen sind, um unter der Wirkung der Verschiebungsspannung einerseits, die auf die Kufe (2) und in Richtung der Position ausgeübt wird, gegebenenfalls in Betrieb oder außer Betrieb, und andererseits größer als die bestimmte Vorspannung ausgeübt wird, eingezogen zu warden.

4. Vorrichtung (1) zum Schleppen nach Anspruch 3, **dadurch gekennzeichnet, dass** das Halterungsorgan (43, 700) und/oder das Beibehaltungsorgan (45, 710), bzw. das zusätzliche Halterungsorgan (25, 26, 711) und/oder das zusätzliche Beibehaltungsorgan (25, 26, 711) aus mindestens einer einziehbaren Lasche (25, 290) bestehen, die mit mindestens einem Dorn (26, 291) ausgestattet ist, während das zusätzliche Halterungsorgan (25, 26, 711) und/oder das zusätzliche Beibehaltungsorgan (25, 26, 711) bzw. das Halterungsorgan (43, 700) und/oder das Beibehaltungsorgan (45, 710), aus mindestens einer Kerbe (45, 46) bestehen, die entworfen ist, um mit dem Dorn (26, 291) der Lasche (25, 290) zusammenzuarbeiten.

5. Vorrichtung (1) zum Schleppen nach einem beliebigen der vorhergehenden Ansprüche, **dadurch gekennzeichnet, dass** die Kufe (2) ein freies Ende (37) aufweist, umfassend Mittel zum Gleiten oder Mittel zum Rollen (48).

6. Vorrichtung (1) zum Schleppen nach einem beliebigen der vorhergehenden Ansprüche, **dadurch gekennzeichnet, dass** die Mittel zur gleitenden Montage der Kufe (2) mit Bezug auf den Sockel (10) einerseits einen Führungsteil (20, 80) sowie Mittel zur Montage dieses Führungsteils (20, 80) auf dem Sockel (10) und andererseits ein System zur gleitenden Montage (8) der Kufe (2) auf dem Führungsteil (20, 80) umfassen.

7. Vorrichtung (1) zum Schleppen nach Anspruch 6, **dadurch gekennzeichnet, dass** das System zur gleitenden Montage (8) einerseits mindestens eine Nut (23, 801) bzw. mindestens eine Rippe (24, 802) aufweist, die den Sockel (10) oder den Führungsteil (20, 80) umfasst, der auf dem Sockel (10) montiert ist, und andererseits mindestens eine Rippe (33, 292) bzw. mindestens eine Nut (42, 293), die die Kufe (2) umfasst, und die mit der Nut (23, 801) bzw. mit der Rippe (24, 802) des Sockels (10) oder des Führungsteils (20, 80) zusammenarbeitet.

8. Vorrichtung (1) zum Schleppen nach einem beliebigen der vorhergehenden Ansprüche, **dadurch gekennzeichnet, dass** die Vorrichtung (1) mindestens ein Mittel (72) umfasst, das verhindert, dass sich die Kufe (2) von dem Sockel (10) trennt, dies in der Position außer Betrieb und/oder in der Betriebsposition der Kufe.

9. Vorrichtung (1) zum Schleppen nach Anspruch 8, **dadurch gekennzeichnet, dass** das Mittel (72), das verhindert, dass sich die Kufe (2) von dem Sockel (10) trennt, einerseits einen Anschlag (35, 720, 722) umfasst, mit dem die Kufe (2) ausgestattet ist, und andererseits eine Auflagefläche (24', 721, 723), mit der der Anschlag (35, 720, 722) zusammenarbeitet, und der die Mittel zur gleitenden Montage (8) umfasst.

10. Einheit (1000), umfassend ein Gleitbrett (100) und eine Vorrichtung (1) zum Schleppen dieses Gleitbretts (100), **dadurch gekennzeichnet, dass** diese Vorrichtung (1) zum Schleppen mit einem beliebigen der vorhergehenden Ansprüche übereinstimmt.

## Claims

1. Device (1) for towing a gliding board (100), in particular a ski, comprising:
- a base (10) to be mounted on the gliding board (100);
- a slider (2) capable of adopting, on the one hand, a service position in which this slider is positioned at a distance from the base (10) and, on the other hand, an off position in which this slider is positioned close to the base (10);
- means (8) for mounting the slider relative to the base (10) while sliding, wherein this is between the service position and the off position;
- means (70) to retain the slider (2) in the service position comprising, on the one hand, a retaining member (43, 700), which comprises the slider (2) and, on the other hand, a complementary retaining member (25, 26, 701) comprised by the means (8) for mounting the slider while sliding;
**characterized by** the fact that the retaining means (70) are designed to adopt, on the one hand, an active position for retaining the slider (2) in the service position, wherein this exerts a displacement constraint on the slider (2) in the direction of its off position, wherein this constraint is lower than a determined constraint and, on the other hand, an inactive retaining position with a constraint that is greater than this determined constraint.

2. Towing device (1) according to claim (1) **characterized in that** the device (1) comprises means (71) for retaining the slider (2) in the off position, wherein the retaining means (71) comprises, on the one hand, a holding member (45, 710) that comprises the slider (2) and, on the other hand, a complementary holding member (25, 26, 711) that comprises the means (8) for mounting the slider, wherein the holding means (71) is designed to adopt, on the one hand, an active position for holding the slider (2) in the off position, wherein this is in the form of a displacement constraint that is exerted on the slider (2) in the direction of its service position, and that is less than a determined constraint and, on the other hand, an inactive position for maintaining this with a constraint greater than this determined constraint.

3. Towing device (1) according to claim 2 **characterized in that** either the retaining member (43, 700) and/or the holding member (45, 710), or the complementary retaining member (25, 26, 711) and/or the complementary holding member (25, 26, 711) are of a retractable type, and are designed to be retracted under the effect of the displacement constraint, on the one hand, that is exerted on the slider (2) in the direction of the off or service position, as the case may be, and, on the other hand, that is greater than the determined constraint.

4. Towing device (1) according to claim 3 **characterized in that** the retaining member (43, 700) and/or the holding member (45, 710), respectively the complementary retaining member (25, 26, 711) and/or the complementary holding member (25, 26, 711) are constituted by at least one retractable strip (25, 290) provided with at least one lug (26, 291), while the complementary retaining member (25, 26, 711) and/or the complementary holding member (25, 26, 711), respectively the retaining member (43, 700) and/or the holding member (45, 710), are constituted by at least one notch (45, 46) that is designed to interact with the lug (26, 291) of the strip (25, 290).

5. Towing device (1) according to any one of the preceding claims **characterized in that** the slider (2) has a free end (37) having sliding means or rolling means (48).

6. Towing device (1) according to any one of the preceding claims **characterized in that** the means for mounting the slider (2) while sliding relative to the base (10) comprise, firstly, a guide part (20, 80) as well as means for mounting this guide part (20, 80) on the base (10) and, on the other hand, a system (8) for mounting the slider (2) on the guide part (20, 80) while sliding.

7. Towing device (1) according to claim 6, **characterized in that** the system (8) for mounting while sliding comprises, on the one hand, at least one groove (23, 801), respectively at least one rib (24, 802) comprised by the base (10) or the guide part (20, 80) and mounted on such a base (10) and, on the other hand, at least one rib (33, 292), respectively at least one groove (42, 293) comprised by the slider (2), and which interacts with the groove (23, 801) respectively the rib (24, 802) of the base (10) or the guide part (20, 80).

8. Towing device (1) according to any one of the preceding claims **characterized in that** the device (1) comprises at least one means (72) to prevent the slider (2) from being dissociated from the base (10), whether this is in the off position and/or in the service position of the slider.

9. Towing device (1) according to claim 8 **characterized in that** the means (72) to prevent the slider (2) from being dissociated from the base (10) comprises, on the one hand, a stop (35, 720, 722) equipping the slider (2) and, on the other hand, a bearing surface (24', 721, 723) with which the stop (35, 720, 722) interacts and that comprises means (8) for mounting while sliding.

10. Assembly (1000) comprising a gliding board (100) and a device (1) for towing this gliding board (100), **characterized in that** the towing device (1) conforms to any one of the preceding claims.
